# EUROPÄISCHE PATENTSCHRIFT

(11) **EP 3 361 085 B1**
(45) Veröffentlichungstag und Bekanntmachung des Hinweises auf die Patenterteilung: **01.09.2021**
(21) Anmeldenummer: 17155946.1
(22) Anmeldetag: 14.02.2017
(51) Int. Cl.: F02M 51/06, H01F 7/16

(54) **ELEKTROMAGNETISCHES SCHALTVENTIL UND KRAFTSTOFFHOCHDRUCKPUMPE**
ELECTROMAGNETIC SWITCHING VALVE AND HIGH-PRESSURE FUEL PUMP
SOUPAPE DE COMMUTATION ÉLECTROMAGNÉTIQUE ET POMPE HAUTE PRESSION À CARBURANT

(43) Veröffentlichungstag der Anmeldung: 15.08.2018
(73) Patentinhaber: Vitesco Technologies GmbH, 30165 Hannover (DE)
(72) Erfinder: Pieper, Sascha, 30916 Isernhagen (DE); Kurt, Yavuz, 93426 Roding (DE); Mauer, Michael, 93059 Regensburg (DE); Weber, Rainer, 93049 Regensburg (DE)

(56) Entgegenhaltungen:
- EP-A1- 2 863 042
- DE-A1- 3 704 542
- US-A- 4 637 554

## Beschreibung

Die Erfindung betrifft ein elektromagnetisches Schaltventil für ein Kraftstoffeinspritzsystem einer Brennkraftmaschine, sowie eine Kraftstoffhochdruckpumpe, die ein solches elektromagnetisches Schaltventil aufweist.

Kraftstoffhochdruckpumpen in Kraftstoffeinspritzsystemen in Brennkraftmaschinen werden dazu verwendet, einen Kraftstoff mit einem hohen Druck zu beaufschlagen, wobei der Druck beispielsweise bei Benzin-Brennkraftmaschinen im Bereich von 150 bar bis 400 bar und bei Diesel-Brennkraftmaschinen im Bereich von 1500 bar bis 2500 bar liegt. Je höher der Druck, der in dem jeweiligen Kraftstoff erzeugt werden kann, desto geringer sind Emissionen, die während der Verbrennung des Kraftstoffes in einer Brennkammer entstehen, was insbesondere vor dem Hintergrund vorteilhaft ist, dass eine Verringerung von Emissionen immer stärker gewünscht wird.

In dem Kraftstoffeinspritzsystem können an verschiedenen Positionen des Weges, den der Kraftstoff von einem Tank zu der jeweiligen Brennkammer nimmt, Ventilanordnungen vorgesehen sein, beispielsweise als Einlassventil oder Auslassventil an einer Kraftstoffhochdruckpumpe, die den Kraftstoff mit Druck beaufschlägt, aber auch beispielsweise als Entlastungsventil an verschiedensten Positionen des Kraftstoffeinspritzsystems, beispielsweise an einem Common-Rail, das den druckbeaufschlagten Kraftstoff vor der Einspritzung in die Brennkammer speichert.

Häufig werden hierzu schnell schaltende Magnetventile zur Volumenstrom- und/oder Druckregelung eingesetzt. Je nach Fördermenge und Art hält dabei für gewöhnlich eine Rückstellfeder ein Schließelement eines Ventilbereiches eines solchen elektromagnetischen Schaltventiles gegen einen Volumenstrom offen oder geschlossen. Der dazugehörige Aktuatorbereich, das heißt der Magnetaktuator, welcher das Schließelement öffnet oder schließt, ist derart gestaltet, dass die Aktuatorkraft des Magnetaktuators die Rückstellkraft der Rückstellfeder in einer vorbestimmten Zeit überdrücken kann, um somit das Schaltventil zu schalten.

Diese Schaltventile sind demgemäß als Kombination eines Schaltmagneten, der den Magnetaktuator betreibt, mit einer durch diesen geschalteten Hydraulik, dem Ventilbereich, aufgebaut. Im Betrieb werden somit zwei Schaltzustände der Hydraulik, eine geöffnete Stellung und eine geschlossene Stellung, erreicht.

Das elektromagnetische Schaltventil weist in dem Aktuatorbereich einen beweglichen Anker und ein feststehendes Polstück auf, die normalerweise durch die Rückstellfeder zueinander auf Abstand gehalten werden. Durch die Aktivierung eines Solenoiden im Aktuatorbereich mit elektrischem Strom wird ein Magnetfeld aufgebaut, das eine magnetische Anziehungskraft zwischen Anker und Polstück erzeugt, durch die sich diese beiden Elemente aufeinander zu bewegen, und zwar so lange, bis sich Anker und Polstück berühren.

Im Betrieb des elektromagnetischen Schaltventiles entstehen daher Betriebsgeräusche, die durch das Schließen bzw. Öffnen des elektromagnetischen Schaltventiles erzeugt werden.

Bei Kraftstoffeinspritzsystemen ist jedoch der Akustiklevel ein kritischer Gesichtspunkt und es ist gewünscht, die Akustik insgesamt zu verbessern, indem Hauptgeräuschquellen bzgl. ihrer Geräuschkulisse verbessert werden. Eine kritische Geräuschquelle kann dabei das elektromagnetische Schaltventil sein, das beispielsweise an der Kraftstoffhochdruckpumpe angeordnet ist, und welches aufgrund mechanisch bewegter Bauteile wie dem Anker eine hohe Geräuschkulisse erzeugt. Denn ein großer Anteil an der erzeugten Geräuschkulisse entsteht durch den Aufprall des bewegten Ankers in das Polstück.

Um ein Anhaften des Ankers am Polstück und damit einhergehend längere Schaltzeiten aufgrund eines verbleibenden Restmagnetismus zu vermeiden, wird in der Regel eine Chromschicht am Anker und/oder am Polstück vorgesehen. Diese fungiert dann als magnetische Trennschicht.

Weiter ist in der Regel eine Rückstellfeder vorgesehen, um Anker und Polstück in unbestromtem Zustand des Solenoiden mit einer entsprechenden Rückstellkraft auf Abstand zu halten. Dabei kann die Rückstellfeder bei sogenannten stromlos geschlossenen elektromagnetischen Schaltventilen die Hydraulik in eine geschlossene Position halten, es gibt jedoch auch elektromagnetische Schaltventile, die im unbestromten Zustand durch die Rückstellfeder in der geöffneten Position gehalten werden, (stromlos offenes Schaltventil).

Bislang konnte die Akustik eines elektromagnetischen Schaltventiles durch beispielsweise mechanische Anpassung von Komponenten an der Kraftstoffhochdruckpumpe mit Hilfe von Simulationen optimiert werden. Es ist auch bekannt, Softwarelösungen zu verwenden, die dazu führen, dass bewegte Massen vor ihrem Aufprall abgebremst werden.

Ein vollständiges Auslöschen der Geräuschemissionen war bislang jedoch nicht möglich. Daher wurden bislang weitere Maßnahmen zur Reduzierung der Geräuschemissionen eingesetzt, beispielsweise zusätzliche Akustikcover verwendet, um die Geräuschkulisse abzuschirmen.

Die Druckschrift DE 37 04 542 A1 offenbart ein Kraftstoff-Einspritzventil für eine Brennkraftmaschine mit einem Elektromagneten, welcher einen mit einem Dichtelement verbundenen Anker aufweist. Der Anker weist einen permanentmagnetischen Werkstoff auf und wirkt mit einem stabförmigen Permanentmagnetkern in einem rohrförmigen Tragkörper zusammen, wobei die magnetischen Kraftlinien des Magnetkerns denen des Ankers entgegengerichtet sind und der Elektromagnet entgegengesetzt zum Magnetkern magnetisierbar ist. Auf diese Weise soll eine beim Betätigen des Einspritzventils bewegte Masse geringgehalten werden und sich eine hohe Dynamik des Einspritzventils ergeben.

Die Druckschrift US 4 637 554 A offenbart ein elektromagnetisches Kraftstoff-Einspritzventil mit einem magnetischen Anschlag, um die Beweglichkeit eines Ventilelements und die Ansprechzeit des Einspritzventils zu verbessern. Das Einspritzventil weist ein federvorgespanntes Ventilelement auf, das elektromagnetisch zwischen einem abdichtenden und einem öffnenden Zustand bewegbar ist. Die Bewegung des Ventilelements weg von dem Ventilsitz ist dabei durch ein stationäres Anschlagelement und einem an dem Ventilelement befestigten Flansch begrenzt. Das Anschlagelement und der Flansch weisen gegenüberliegende Flächen auf, an denen Magnete mit der gleichen Polarität angebracht sind, um für die Ventilschließbewegung des Ventilelements erforderliche Zeit zu verkürzen.

Aufgabe der Erfindung ist es, ein hinsichtlich der Geräuschentwicklung im Betrieb verbessertes elektromagnetisches Schaltventil bereitzustellen.

Diese Aufgabe wird mit einem elektromagnetischen Schaltventil mit der Merkmalskombination des Anspruches 1 gelöst.

Eine Kraftstoffhochdruckpumpe, die ein solches elektromagnetisches Schaltventil aufweist, ist Gegenstand des nebengeordneten Anspruches.

Vorteilhafte Ausgestaltungen der Erfindung sind Gegenstand der abhängigen Ansprüche.

Ein elektromagnetisches Schaltventil für ein Kraftstoffeinspritzsystem einer Brennkraftmaschine weist einen Ventilbereich mit einem Schließelement und mit einem Ventilsitz, die zum Schließen des Schaltventiles zusammenwirken, auf. Weiter umfasst das elektromagnetische Schaltventil einen Aktuatorbereich zum Bewegen des Schließelementes mit einer Aktuatorkraft entlang einer Bewegungsachse. Der Aktuatorbereich weist ein feststehendes Polstück und einen entlang der Bewegungsachse beweglichen Anker auf, der zum Bewegen des Schließelementes mit dem Schließelement gekoppelt ist, und der sich im Betrieb entlang der Bewegungsachse auf das Polstück zu bewegt. Der Anker weist einen Ankermagneten auf, und das Polstück weist einen Polstückmagneten auf. Der Ankermagnet und der Polstückmagnet sind so angeordnet, dass im Betrieb eine magnetische Abstoßungskraft zwischen ihnen wirkt. Ferner weist der Aktuatorbereich einen Solenoiden zum Erzeugen einer magnetischen Anziehungskraft zwischen Anker und Polstück auf, wobei der Solenoid derart ausgelegt ist, dass die im Betrieb erzeugte Anziehungskraft die durch Ankermagnet und Polstückmagnet wirkende magnetische Abstoßungskraft überdrückt, und wobei der Ankermagnet und der Polstückmagnet derart ausgelegt sind, dass bei Annäherung von Anker und Polstück die magnetische Abstoßungskraft die Anziehungskraft übersteigt, bevor der Anker und das Polstück sich berühren.

Dementsprechend wird nun vorgeschlagen, zwischen dem Anker und dem Polstück zwei gegenpolige Magnete vorzusehen, die den Anker und das Polstück auf Abstand zueinander halten können.

Dadurch wird im Betrieb ein Kontakt zwischen Anker und Polstück und die damit einhergehende Geräuschemission vermieden, was zu einer signifikant verbessersten Akustik des elektromagnetischen Schaltventiles führt. Zusätzlich hat dies den Vorteil, dass, da es keinen Kontakt mehr zwischen Anker und Polstück gibt, kein Risiko für ein Anhaften des Ankers am Polstück besteht, weshalb auf eine Chromschicht bzw. ein zusätzliches Trennplättchen zwischen Anker und Polstück verzichtet werden kann. Durch diese Einsparung kann insgesamt eine Kostenersparnis erzielt werden.

Bei entsprechender Auslegung von Ankermagnet und Polstückmagnet ist die magnetische Abstoßungskraft vorteilhaft so groß, dass dadurch das elektromagnetische Schaltventil, wenn es als unbestromt offenes Schaltventil ausgelegt ist, vollständig offengehalten werden kann, weshalb vorteilhaft auf die bisher verwendete Rückstellfeder verzichtet werden kann, was ebenfalls zu einer Kostenersparnis führt.

Der Ankermagnet bzw. der Polstückmagnet können jeweils entweder als Permanentmagnet oder alternativ auch als Elektromagnete ausgebildet sein. Das heißt, entweder können beide als Permanentmagnete oder beide als Elektromagnete, oder jeweils einer als Permanentmagnet und der andere als Elektromagnet ausgebildet sein.

Permanentmagnete haben dabei den Vorteil, dass sie auch im unbestromten Zustand wirksam sind, während Elektromagnete den Vorteil haben, dass sie je nach Bedarf zu- bzw. abgeschaltet werden können.

Die Magnetkräfte, das heißt die Anziehungskraft und die Abstoßungskraft, sind daher idealerweise so ausgelegt, dass beim Ansteuern des elektromagnetischen Schaltventiles, insbesondere des Solenoiden, der Anker zwar vom Polstück angezogen werden kann, um ein Schließen bzw. Öffnen des Schaltventiles zu ermöglichen, dabei jedoch ein Kontakt zwischen Anker und Polstück aufgrund der Abstoßungskraft vermieden wird.

Vorzugsweise weist der Anker eine Polstückannäherungsfläche und das Polstück eine Ankerannäherungsfläche auf, die zueinander hingerichtet angeordnet sind. In vorteilhafter Ausgestaltung ist der Ankermagnet an der Polstückannäherungsfläche und der Polstückmagnet an der Ankerannäherungsfläche befestigt. Einer der beiden Magnete ist daher vorzugsweise fest am Polstück befestigt, und der andere am Anker. Dies ist eine besonders einfache Ausgestaltung, um zwischen Anker und Polstück Magnete vorzusehen, die eine magnetische Abstoßungskraft zwischen Anker und Polstück erzeugen.

In besonders vorteilhafter Ausgestaltung bildet eine Ankermagnetfläche die Polstückannäherungsfläche. Zusätzlich oder alternativ ist es auch möglich, dass eine Polstückmagnetfläche die Ankerannäherungsfläche bildet. Sind demgemäß Ankermagnet bzw. Polstückmagnet so am Anker bzw. Polstück angeordnet, dass die Flächen, die sich im Betrieb aufeinander zu bewegen, vollständig von den jeweiligen Magneten gebildet sind, entstehen vorteilhaft bündige Flächen ohne Absatz.

Alternativ ist es jedoch auch möglich, dass der Anker eine Ankerausnehmung und das Polstück eine Polstückausnehmung aufweist, wobei der Ankermanget in der Ankerausnehmung und der Polstückmagnet in der Polstückausnehmung angeordnet sind. Dadurch können beispielsweise kommerziell erhältliche Magnete einfach in eine entsprechende Ausnehmung in Anker bzw. Polstück eingebracht werden.

Besonders vorteilhaft bei dieser Ausgestaltung ist es, wenn der Ankermagnet derart in der Ankerausnehmung angeordnet ist, dass er mit der Polstückannäherungsfläche eine bündige Ankerfläche bildet. Ebenfalls vorteilhaft ist es, wenn der Polstückmagnet derart in der Polstückausnehmung angeordnet ist, dass er mit der Ankerannäherungsfläche eine bündige Polstückfläche bildet.

Alternativ ist es auch möglich, dass der Ankermagnet bzw. der Polstückmagnet so in der jeweiligen Ausnehmung angeordnet ist, dass sich ein Überstand bildet, der eine magnetische Abstoßungskraft in dem Punkt, in dem sich Polstück und Anker besonders nahekommen, besonders verstärkt.

In vorteilhafter Ausgestaltung sind der Ankermagnet und/oder der Polstückmagnet als ringförmige Magnete ausgebildet. Ankermagnet bzw. Polstückmagnet können jedoch auch in einer beliebigen Form und Anzahl vorgesehen werden, je nachdem, welche Ausführungsformen einfach und kostengünstig an Anker bzw. Polstück vorgesehen werden können.

Um unerwünschte Interferenzen zwischen dem vom Solenoiden erzeugen Magnetfeld und dem von Anker- bzw. Polstückmagnet erzeugten Magnetfeld zu vermeiden, können der Anker- bzw. Polstückmagnet mittig am Anker bzw. Polstück platziert werden, dort, wo sonst die Rückstellfeder angeordnet ist. Zusätzlich könnten

Anker- bzw. Polstückmagnet an drei von vier Seiten isoliert werden, um den Magnetfluss zu richten.

Eine vorteilhafte Kraftstoffhochdruckpumpe für ein Kraftstoffeinspritzsystem einer Brennkraftmaschine weist das oben beschriebene elektromagnetische Schaltventil auf.

Vorteilhafte Ausgestaltungen der Erfindung werden nachfolgend anhand der beigefügten Zeichnungen näher erläutert. Dabei zeigt:
- Fig. 1: eine schematische Übersichtsdarstellung eines Kraftstoffeinspritzsystems einer Brennkraftmaschine, das an verschiedenen Positionen ein elektromagnetisches Schaltventil aufweisen kann; und
- Fig. 2: eine Längsschnittdarstellung eines der Schaltventile aus Fig. 1 als Einlassventil an einer Kraftstoffhochdruckpumpe des Kraftstoffeinspritzsystems.

Fig. 1 zeigt eine schematische Übersichtsdarstellung eines Kraftstoffeinspritzsystems 10 einer Brennkraftmaschine, das einen Kraftstoff 12 aus einem Tank 14 über eine Vorförderpumpe 16, eine Kraftstoffhochdruckpumpe 18 und einen Kraftstoffhochdruckspeicher 20 zu Injektoren 22 fördert, die den Kraftstoff 12 dann in Brennräume der Brennkraftmaschine einspritzen.

Der Kraftstoff 12 wird über ein Einlassventil 24 in die Kraftstoffhochdruckpumpe 18 eingebracht, über ein Auslassventil 26 druckbeaufschlagt aus der Kraftstoffhochdruckpumpe 18 herausgelassen, und dann dem Kraftstoffhochdruckspeicher 20 zugeführt. An dem Kraftstoffhochdruckspeicher 20 ist ein Druckregelventil 28 angeordnet, um den Druck des Kraftstoffes 12 in dem Kraftstoffhochdruckspeicher 20 regeln zu können.

Sowohl das Einlassventil 24, als auch das Auslassventil 26, als auch das Druckregelventil 28 können als elektromagnetische Schaltventile 30 ausgebildet sein und daher aktiv betrieben werden.

Fig. 2 zeigt eine Längsschnittdarstellung eines solchen elektromagnetischen Schaltventiles 30, das als Einlassventil 24 ausgebildet ist.

Das elektromagnetische Schaltventil 30 ist in einer Gehäusebohrung 32 eines Gehäuses 34 der Kraftstoffhochdruckpumpe 18 aus Fig. 1 angeordnet. Das elektromagnetische Schaltventil 30 weist einen Ventilbereich 36 und einen Aktuatorbereich 38 auf, wobei der Aktuatorbereich 38 ein feststehendes Polstück 40 und einen entlang einer Bewegungsachse 42 beweglichen Anker 44 aufweist. Der Ventilbereich 36 umfasst einen Ventilsitz 46 und ein Schließelement 48, die zum Schließen des elektromagnetischen Schaltventiles 30 zusammenwirken.

Das Polstück 40 und der Anker 44 sind gemeinsam in einer Hülse 50 aufgenommen, wobei dies jedoch nicht zwingend der Fall sein muss. Ein Solenoid 52 ist auf die Hülse 50 aufgeschoben und befindet sich somit um das Polstück 40 und den Anker 44 herum angeordnet in dem Aktuatorbereich 38.

Der Anker 44 und das Polstück 40 sind direkt benachbart zueinander angeordnet, so dass eine Ankerannäherungsfläche 54 und eine Polstückannäherungsfläche 56 sich direkt gegenüber liegen.

Der Anker 44 ist mit einem Betätigungsstift 58 gekoppelt, der sich im Betrieb mit dem Anker 44 entlang der Bewegungsachse 42 bewegt. Je nach Schaltzustand und somit Position des Ankers 44 entlang der Bewegungsachse 42 drückt der Betätigungsstift 58 das Schließelement 48 von dem Ventilsitz 46 weg oder hat keinen Kontakt zu dem Schließelement 48, so dass dieses sich, wenn von der gegenüberliegenden Seite eine Kraft wirkt, auf den Ventilsitz 46 zu bewegen und somit das Schaltventil 30 schließen kann. In der in Fig. 2 gezeigten Ausführungsform ist das elektromagnetische Schaltventil 30 als stromlos offenes Schaltventil ausgebildet, es ist jedoch auch möglich, das elektromagnetische Schaltventil 30 als stromlos geschlossenes Schaltventil 30 auszubilden, wobei der Betätigungsstift 58 im Ausgangszustand keinen Kontakt zu dem Schließelement 48 hat.

Im bestromten Zustand des elektromagnetischen Schaltventiles 30 erzeugt der Solenoid 52 ein Magnetfeld in dem elektromagnetischen Schaltventil 30, was in einer magnetischen Anziehungskraft F_{AN} zwischen Polstück 40 und Anker 44 resultiert. Dadurch wird der Anker 44 mit seiner Polstückannäherungsfläche 56 in Richtung auf die Ankerannäherungsfläche 54 des Polstückes 40 gezogen. Dabei nimmt der Anker 44 den Betätigungsstift 58 mit, so dass dieser den Kontakt mit dem Schließelement 48 verliert, und das Schließelement 48 so auf den Ventilsitz 46 zurückkehren kann.

Wie in Fig. 2 zu sehen ist, weist der Anker 44 einen Ankermagneten 60 auf und das Polstück 40 weist einen Polstückmagneten 62 auf. Der Ankermagnet 60 und der Polstückmagnet 62 sind dabei so angeordnet, dass im Betrieb eine magnetische Abstoßungskraft F_{AB} zwischen ihnen wirkt.

In der in Fig. 2 gezeigten Ausführungsform sind der Ankermagnet 60 und der Polstückmagnet 62 beide als Permanentmagneten ausgebildet. Es ist jedoch auch möglich, beide Magneten 60, 62, oder auch nur einen einzelnen davon, als Elektromagneten vorzusehen, der bei Bedarf geschaltet wird. Die Pole von Ankermagnet 60 und Polstückmagnet 62 sind dabei gleichpolig zueinander hin gerichtet, so dass die magnetische Abstoßungskraft F_{AB} wirken kann. Die magnetische Abstoßungskraft F_{AB} wirkt dabei genau entgegengesetzt zu der magnetischen Anziehungskraft F_{AN}, die durch den Solenoiden 52 zwischen Anker 44 und Polstück 40 induziert wird.

Der Solenoid 52 ist dabei so ausgelegt, dass er, wenn er angeschaltet ist, in dem Aktuatorbereich 38 im Ausgangszustand eine magnetische Anziehungskraft F_{AN} erzeugen kann, die die magnetische Abstoßungskraft F_{AB} zwischen den beiden Magneten 60, 62 überdrücken kann.

Solenoid 52, Ankermagnet 60 und Polstückmagnet 62 sind jedoch auch so ausgelegt, dass sich trotz der wirkenden magnetischen Anziehungskraft F_{AN} durch den Solenoiden 52 Anker 44 und Polstück 40 nicht berühren können. Dazu wird die magnetische Abstoßungskraft F_{AB} zwischen Ankermagnet 60 und Polstückmagnet 62 bei sich verkleinerndem Abstand zwischen Anker 44 und Polstück 40 so groß, dass der Solenoid 52 die Abstoßungskraft F_{AB} mit seiner resultierenden Anziehungskraft F_{AN} nicht mehr überdrücken kann.

Dadurch wird verhindert, dass es zu einem Kontakt zwischen Anker 44 und Polstück 40 kommt. Es wird also grundsätzlich der Kontakt zwischen Anker 44 und Polstück 40 verhindert. Dies hat einerseits zur Folge, dass die Geräuschemission, die normalerweise beim Schalten des Schaltventiles 30 auftritt, signifikant reduziert werden kann, was insgesamt in einer verbesserten Akustik des Kraftstoffeinspritzsystems 10 resultiert.

Da es keinen Kontakt zwischen Anker 44 und Polstück 40 mehr gibt, besteht auch kein Risiko, dass die beiden Elemente aneinander anhaften. Dadurch kann eine üblicherweise vorgesehene Chromschicht bzw. ein Trennplättchen an Anker 44 bzw. Polstück 40 eingespart werden.

Sind zusätzlich der Ankermagnet 60 und der Polstückmagnet 62 in ihrer Abstoßungskraft F_{AB} so ausgelegt, dass dadurch das Schaltventil 30 in einem unbestromten Zustand, d. h. bei ausgeschaltetem Solenoiden 52, offen gehalten werden kann, kann sogar auf die bisher vorgesehene Rückstellfeder zwischen Anker 44 und Polstück 40 verzichtet werden. Diese Rückstellfeder kann aber auch optional weiterhin zwischen Anker 44 und Polstück 40 angeordnet sein, je nach Auslegung der resultierenden magnetischen Abstoßungskraft F_{AB}.

In der in Fig. 2 gezeigten Ausführungsform weist der Anker 44 eine Ankerausnehmung 64 und das Polstück 40 eine Polstückausnehmung 66 auf, wobei der Ankermagnet 60 in der Ankerausnehmung 64 angeordnet ist, und wobei der Polstückmagnet 62 in der Polstückausnehmung 66 angeordnet ist.

Dabei sind die Magneten 60, 62 in ihrer jeweiligen Ausnehmung 64, 66 so angeordnet, dass sie jeweils bündig mit der jeweiligen Fläche von Anker 44 und Polstück 40 abschließen. D. h., der Ankermagnet 60 ist so in der Ankerausnehmung 64 angeordnet, das er eine bündige Ankerfläche 68 mit der Polstückannäherungsfläche 56 bildet, und der Polstückmagnet 62 ist so in der Polstückausnehmung 66 angeordnet, dass er eine bündige Polstückfläche 70 mit der Ankerannäherungsfläche 54 bildet.

Alternativ ist es auch möglich, die Magnete 60, 62 mit einem jeweiligen Überstand in ihrer Ausnehmung 64, 66 anzuordnen.

Statt die Magneten 60, 62 in einer jeweiligen Ausnehmung 64, 66 unterzubringen, ist es auch denkbar, dass der Ankermagnet 60 lediglich an der Polstückannäherungsfläche 56 aufgesetzt befestigt ist bzw. dass der Polstückmagnet 62 an der Ankerannäherungsfläche 54 aufgesetzt befestigt ist. Dabei ist denkbar, dass die Ankerannäherungsfläche 54 durch eine Polstückmagnetfläche 72 des Polstückmagneten 62 gebildet wird bzw. dass die Polstückannäherungsfläche 56 durch eine Ankermagnetfläche 74 des Ankermagneten 60 gebildet wird. D. h. die Magneten 60, 62 bedecken dann die Polstückannäherungsfläche 56 bzw. die Ankerannäherungsfläche 54 vollständig.

Beispielsweise ist dies möglich, wenn der Ankermagnet 60 bzw. der Polstückmagnet 62 jeweils als ringförmiger Magnet ausgebildet sind.

Es ist jedoch auch denkbar, dass Ankermagnet 60 bzw. Polstückmagnet 62 andere Formen aufweisen, und dass auch statt eines einzelnen Magneten mehrere Einzelteile vorgesehen werden können.

## Patentansprüche

1. Elektromagnetisches Schaltventil (30) für ein Kraftstoffeinspritzsystem (10) einer Brennkraftmaschine, aufweisend:
- einen Ventilbereich (36) mit einem Schließelement (48) und mit einem Ventilsitz (46), die zum Schließen des Schaltventiles (30) zusammenwirken;
- einen Aktuatorbereich (38) zum Bewegen des Schließelementes (48) mit einer Aktuatorkraft entlang einer Bewegungsachse (42);
wobei der Aktuatorbereich (38) ein feststehendes Polstück (40) und einen entlang der Bewegungsachse (42) beweglichen Anker (44) aufweist, der zum Bewegen des Schließelementes (48) mit dem Schließelement (48) gekoppelt ist, und der sich im Betrieb entlang der Bewegungsachse (42) auf das Polstück (40) zu bewegt, wobei der Anker (44) einen Ankermagneten (60) aufweist, und wobei das Polstück (40) einen Polstückmagneten (62) aufweist, wobei der Ankermagnet (60) und der Polstückmagnet (62) so angeordnet sind, dass im Betrieb eine magnetische Abstoßungskraft (F_{AB}) zwischen ihnen wirkt, wobei
der Aktuatorbereich (38) einen Solenoiden (52) zum Erzeugen einer magnetischen Anziehungskraft (F_{AN}) zwischen Anker (44) und Polstück (40) aufweist, wobei der Solenoid (52) derart ausgelegt ist, dass die im Betrieb erzeugte Anziehungskraft (F_{AN}) die durch Ankermagnet (60) und Polstückmagnet (62) wirkende magnetische Abstoßungskraft (F_{AB}) überdrückt, und wobei
der Ankermagnet (60) und der Polstückmagnet (62) derart ausgelegt sind, dass bei Annäherung von Anker (44) und Polstück (40) die magnetische Abstoßungskraft (F_{AB}) die Anziehungskraft (F_{AN}) übersteigt, bevor der Anker (44) und das Polstück (40) sich berühren.

2. Elektromagnetisches Schaltventil (30) nach Anspruch 1, **dadurch gekennzeichnet, dass** der Anker (44) eine Polstückannäherungsfläche (56) und das Polstück (40) eine Ankerannäherungsfläche (54) aufweist, die zueinander hin gerichtet angeordnet sind, wobei der Ankermagnet (60) an der Polstückannäherungsfläche (56) und der Polstückmagnet (62) an der Ankerannäherungsfläche (54) befestigt ist.

3. Elektromagnetisches Schaltventil (30) nach Anspruch 2, **dadurch gekennzeichnet, dass** eine Ankermagnetfläche (74) die Polstückannäherungsfläche (56) bildet und/oder dass eine Polstückmagnetfläche (72) die Ankerannäherungsfläche (54) bildet.

4. Elektromagnetisches Schaltventil (30) nach Anspruch 1, **dadurch gekennzeichnet, dass** der Anker (44) eine Polstückannäherungsfläche (56) und das Polstück (40) eine Ankerannäherungsfläche (54) aufweist, die zueinander hin gerichtet angeordnet sind, wobei der Anker (44) eine Ankerausnehmung (64) und das Polstück (40) eine Polstückausnehmung (66) aufweist, wobei der Ankermagnet (60) in der Ankerausnehmung (64) und der Polstückmagnet (62) in der Polstückausnehmung (66) angeordnet ist.

5. Elektromagnetisches Schaltventil (30) nach Anspruch 4, **dadurch gekennzeichnet, dass** der Ankermagnet (60) derart in der Ankerausnehmung (64) angeordnet ist, dass er mit der Polstückannäherungsfläche (56) eine bündige Ankerfläche (68) bildet und/oder dass der Polstückmagnet (62) derart in der Polstückausnehmung (66) angeordnet ist, dass er mit der Ankerannäherungsfläche (54) eine bündige Polstückfläche (70) bildet.

6. Elektromagnetisches Schaltventil (30) nach einem der Ansprüche 1 bis 5,
**dadurch gekennzeichnet, dass** der Ankermagnet (60) und/oder der Polstückmagnet (62) als ringförmige Magneten ausgebildet sind.

7. Kraftstoffhochdruckpumpe (18) für ein Kraftstoffeinspritzsystem (10) einer Brennkraftmaschine, aufweisend ein elektromagnetisches Schaltventil (30) nach einem der Ansprüche 1 bis 6.

## Claims

1. Electromagnetic switching valves (30) for a fuel injection system (10) of an internal combustion engine, having:
- a valve region (36) with a closing element (48) and with a valve seat (46), which interact for the purposes of closing the switching valve (30);
- an actuator region (38) for moving the closing element (48) with an actuator force along a movement axis (42) ;
wherein the actuator region (38) has a fixed pole piece (40) and an armature (44) which is movable along the movement axis (42) and which is coupled to the closing element (48) for the purposes of moving the closing element (48) and which, during operation, moves along the movement axis (42) towards the pole piece (40), wherein the armature (44) has an armature magnet (60), and wherein the pole piece (40) has a pole piece magnet (62), wherein the armature magnet (60) and the pole piece magnet (62) are arranged such that a magnetic repelling force (F_{AB}) acts between them during operation, wherein the actuator region (38) has a solenoid (52) for generating a magnetic attracting force (F_{AN}) between armature (44) and pole piece (40), wherein the solenoid (52) is configured such that the attracting force (F_{AN}) generated during operation overpowers the magnetic repelling force (F_{AB}) that acts owing to armature magnet (60) and pole piece magnet (62), and wherein
the armature magnet (60) and the pole piece magnet (62) are configured such that, as armature (44) and pole piece (40) approach one another, the magnetic repelling force (F_{AB}) exceeds the attracting force (F_{AN}) before the armature (44) and the pole piece (40) make contact.

2. Electromagnetic switching valve (30) according to Claim 1, **characterized in that** the armature (44) has a pole-piece-approaching surface (56) and the pole piece (40) has an armature-approaching surface (54), which pole-piece-approaching surface (56) and armature-approaching surface (54) are directed towards one another, wherein the armature magnet (60) is fastened to the pole-piece-approaching surface (56) and the pole piece magnet (62) is fastened to the armature-approaching surface (54).

3. Electromagnetic switching valve (30) according to Claim 2, **characterized in that** an armature magnet surface (74) forms the pole-piece-approaching surface (56) and/or in that a pole piece magnet surface (72) forms the armature-approaching surface (54).

4. Electromagnetic switching valve (30) according to Claim 1, **characterized in that** the armature (44) has a pole-piece-approaching surface (56) and the pole piece (40) has an armature-approaching surface (54), which pole-piece-approaching surface (56) and armature-approaching surface (54) are directed towards one another, wherein the armature (44) has an armature recess (64) and the pole piece (40) has a pole piece recess (66), wherein the armature magnet (60) is arranged in the armature recess (64) and the pole piece magnet (62) is arranged in the pole piece recess (66).

5. Electromagnetic switching valve (30) according to Claim 4, **characterized in that** the armature magnet (60) is arranged in the armature recess (64) so as to form a flush armature surface (68) with the pole-piece-approaching surface (56) and/or **in that** the pole piece magnet (62) is arranged in the pole piece recess (66) so as to form a flush pole piece surface (70) with the armature-approaching surface (54).

6. Electromagnetic switching valve (30) according to any one of Claims 1 to 5,
**characterized in that** the armature magnet (60) and/or the pole piece magnet (62) are formed as annular magnets.

7. High-pressure fuel pump (18) for a fuel injection system (10) of an internal combustion engine, having an electromagnetic switching valve (30) according to any one of Claims 1 to 6.

## Revendications

1. Soupape de commutation électromagnétique (30) destinée à un système d'injection de carburant (10) d'un moteur à combustion interne, ladite soupape comprenant :
- une zone de soupape (36) pourvue d'un élément de fermeture (48) et d'un siège de soupape (46), lesquels coopèrent pour fermer la soupape de commutation (30) ;
- une zone d'actionnement (38) destinée à déplacer l'élément de fermeture (48) avec une force d'actionnement le long d'un axe de déplacement (42) ; la zone d'actionnement (38) comportant une pièce polaire fixe (40) et un induit (44) qui est mobile le long de l'axe de déplacement (42), qui est accouplé à l'élément de fermeture (48) pour déplacer l'élément de fermeture (48) et qui, en fonctionnement, est déplacé vers la pièce polaire (40) le long de l'axe de déplacement (42), l'induit (44) comportant un aimant d'induit (60), et la pièce polaire (40) comportant un aimant de pièce polaire (62), l'aimant d'induit (60) et l'aimant de pièce polaire (62) étant disposés de manière qu'une force de répulsion magnétique (F_{AB}) agisse entre eux pendant le fonctionnement, la zone d'actionnement (38) comportant un solénoïde (52) destiné à générer une force d'attraction magnétique (F_{AN}) entre l'induit (44) et la pièce polaire (40), le solénoïde (52) étant conçu de manière que la force d'attraction (F_{AN}) générée pendant le fonctionnement l'emporte sur la force de répulsion magnétique (F_{AB}) agissant par biais de l'aimant d'induit (60) et de l'aimant de pièce polaire (62), et l'aimant d'induit (60) et l'aimant de pièce polaire (62) étant conçus de manière que, lorsque l'induit (44) et la pièce polaire (40) s'approchent, la force de répulsion magnétique (F_{AB}) l'emporte sur la force d'attraction (F_{AN}) avant que l'induit (44) et la pièce polaire (40) ne se touchent.

2. Soupape de commutation électromagnétique (30) selon la revendication 1, **caractérisée en ce que** l'induit (44) comporte une surface d'approche de pièce polaire (56) et la pièce polaire (40) comporte une surface d'approche d'induit (54) qui sont disposées l'une en face de l'autre, l'aimant d'induit (60) étant fixé à la surface d'approche de pièce polaire (56) et l'aimant de pièce polaire (62) étant fixé à la surface d'approche d'induit (54).

3. Soupape de commutation électromagnétique (30) selon la revendication 2, **caractérisée en ce qu'**une surface d'induit magnétique (74) forme la surface d'approche de pièce polaire (56) et/ou **en ce qu'**une surface de pièce polaire magnétique (72) forme la surface d'approche d'induit (54).

4. Soupape de commutation électromagnétique (30) selon la revendication 1, **caractérisée en ce que** l'induit (44) comporte une surface d'approche de pièce polaire (56) et la pièce polaire (40) comporte une surface d'approche d'induit (54) qui sont disposées l'une en face de l'autre, l'induit (44) comportant un évidement d'induit (64) et la pièce polaire (40) comportant un évidement de pièce polaire (66), l'aimant d'induit (60) étant disposé dans l'évidement d'induit (64) et l'aimant de pièce polaire (62) étant disposé dans l'évidement de pièce polaire (66).

5. Soupape de commutation électromagnétique (30) selon la revendication 4, **caractérisée en ce que** l'aimant d'induit (60) est disposé dans l'évidement d'induit (64) de manière à former avec la surface d'approche de pièce polaire (56) une surface d'induit affleurée (68) et/ou **en ce que** l'aimant de pièce polaire (62) est disposé dans l'évidement de pièce polaire (66) de manière à former avec la surface d'approche d'induit (54) une surface de pièce polaire affleurée (70).

6. Soupape de commutation électromagnétique (30) selon l'une des revendications 1 à 5, **caractérisée en ce que** l'aimant d'induit (60) et/ou l'aimant de pièce polaire (62) sont conçus sous forme d'aimants annulaires.

7. Pompe à carburant à haute pression (18) destinée à un système d'injection de carburant (10) d'un moteur à combustion interne, ladite pompe comportant une soupape de commutation électromagnétique (30) selon l'une des revendications 1 à 6.
